# FASCICULE DE BREVET EUROPEEN

(11) **EP 2 147 744 B1**
(45) Date de publication et mention de la délivrance du brevet: **25.05.2011**
(21) Numéro de dépôt: 09163973.2
(22) Date de dépôt: 29.06.2009
(51) Int. Cl.: B24B 23/02

(54) **Appareil de lustrage a air comprimé doté d'un moyen de refroidissement**
Pressluft-Poliergerät mit Kühlung
Compressed-air polishing device equipped with cooling means

(30) Priorité: 22.07.2008 FR 0854954
(43) Date de publication de la demande: 27.01.2010
(73) Titulaire: PEUGEOT CITROËN AUTOMOBILES S.A., 78140 Vélizy Villacoublay (FR)
(72) Inventeur: Rogy, Alain, 68470 Husseren-Wesserling (FR); Neyrolles, Yves, 68130 Carspach (FR)
(74) Mandataire: Allain, Laurent

(56) Documents cités:
- EP-A- 0 691 181
- EP-A- 1 688 061

## Description

Le domaine technique de l'invention concerne les appareils de lustrage ou lustreuses, notamment utilisés pour des surfaces, sur lesquelles a été déposé un film de peinture. Ces appareils sont particulièrement adaptés à l'industrie automobile, lors de la phase de lustrage intervenant après les opérations de dépôt de peinture. Généralement, l'opération de lustrage engendre une série d'échauffements locaux, situés à la fois sur la lustreuse et sur la surface à lustrer, entraînant une dégradation de la mousse de lustrage et de l'état de surface de la pièce à lustrer. Plus spécifiquement, l'invention se rapporte donc à une lustreuse dotée d'un système de refroidissement.

Pour une meilleure compréhension de la description, les termes « appareil de lustrage » et « lustreuse » sont équivalents.

Les lustreuses existent et ont déjà fait l'objet de brevets. On peut, par exemple, citer le brevet EP0691181B1, qui se rapporte à une lustreuse pneumatique disposant d'un système de refroidissement par air. L'air comprimé arrive par une zone de raccord, puis le flux est divisé en deux : un premier orifice permet d'alimenter le moteur pneumatique et un deuxième orifice permet d'amener un flux d'air au centre du disque de polissage. Ce type d'arrangement permet de refroidir l'outil et la pièce.

Les appareils de lustrage selon l'invention, sont également dotés d'un système de refroidissement permettant de refroidir le médian de lustrage ainsi que la surface à lustrer, ledit système consistant à ponctionner de l'air à l'échappement desdits appareils, et à le réinjecter au niveau de la tête de la lustreuse comprenant le médian de filtrage. Ce système de refroidissement se fonde sur une source énergétique déjà existante, n'entraînant aucun coût supplémentaire lié à l'implantation d'un moteur spécifique, dédié à cette fonction. De plus, ce système n'engendre aucun encombrement supplémentaire, lié à l'élaboration d'un circuit de refroidissement particulier, puisqu'une simple tubulure de déviation d'air suffit.

Le médian de lustrage représente le matériau situé à l'extrémité de la lustreuse, qui va assurer directement la fonction de lustrage contre la surface à traiter.

La présente invention est définie dans la revendication 1. Elle a pour objet un appareil de lustrage manuel, doté d'un manche et d'une tête, ledit manche comprenant un raccord d'alimentation en air, un organe d'échappement d'air, un moteur, et un déclencheur dudit moteur, ladite tête comprenant une jupe et un plateau supportant un médian de lustrage. La principale caractéristique d'un appareil de lustrage selon l'invention, est qu'il comprend un moyen d'acheminement de l'air entre l'organe d'échappement et la tête, de manière à utiliser l'air d'échappement pour refroidir ladite tête ainsi que la surface extérieure à lustrer. Autrement dit, l'appareil de lustrage selon l'invention, est doté d'un système de refroidissement, dont la principale source énergétique est constituée par l'air d'échappement de cet appareil. Le principe de l'invention consiste ainsi à rendre active une source de fluide, qui était destinée à être perdue. La jupe est de forme cylindrique et dispose de deux parois concentriques, la paroi externe comportant une ouverture permettant d'acheminer l'air, en provenance du tuyau souple, dans l'espace situé entre les deux parois, la paroi interne disposant d'une pluralité de trous, pour diffuser radialement l'air à l'intérieur de la jupe.

Avantageusement, le moyen d'acheminement de l'air est extérieur à l'appareil. Cette configuration permet de simplifier la fabrication dudit appareil, car elle ne nécessite pas de retoucher la géométrie et l'agencement des pièces constitutives dudit appareil, pour aménager un circuit supplémentaire d'acheminement de l'air à l'intérieur de celui-ci.

De façon avantageuse, le moyen d'acheminement de l'air est un tuyau souple reliant l'organe d'échappement à la périphérie de la jupe.

Préférentiellement, les trous de la paroi interne sont alignés entre eux, et sont équitablement répartis autour d'un cercle. Une telle configuration permet une répartition homogène de l'arrivée de l'air dans la jupe.

Avantageusement, les deux parois sont reliées entre elles, au niveau de leur extrémité libre, par une paroi annulaire ajourée.

De façon préférentielle, la paroi annulaire comporte une pluralité de trous, équitablement répartis sur sa longueur. De cette manière, les trous de cette paroi annulaire permettent une sortie d'air selon une direction parallèle à l'axe de rotation de la jupe.

De façon préférentielle, le plateau se présente sous la forme d'un disque plein, dont l'axe de rotation est confondu avec l'axe de rotation de la jupe, le plateau étant traversé, suivant sa longueur, par une pluralité de canaux parallèles entre eux, et dont les axes longitudinaux sont parallèles à l'axe de rotation de la jupe et du plateau. De cette manière, l'air dévié par le tuyau souple, pénètre d'abord dans la jupe, puis passe à travers le plateau pour le refroidir.

De façon avantageuse, le médian de lustrage se présente sous la forme d'un cylindre traversé, suivant sa longueur, par une pluralité de canaux, ledit médian de lustrage étant fixé sur le plateau de sorte que les canaux du plateau et ceux dudit médian, soient parallèles entre eux et en continuité les uns des autres. L'air, qui a ainsi traversé le plateau, va également traverser le médian de lustrage pour, à son tour, le refroidir. L'air issu de ce médian, va se projeter contre la surface à lustrer, pour la refroidir.

Selon un mode de réalisation préféré de l'invention, le plateau est traversé par six canaux.

Préférentiellement, le médian est une mousse de lustrage. La mousse de lustrage est particulièrement adaptée au traitement des surfaces recouvertes par un film de peinture.

Avantageusement, le manche et la tête sont perpendiculaires entre eux. Cette forme en pistolet est ergonomique, car elle permet une meilleure manipulation de l'appareil et une donc une meilleure maîtrise de l'action de lustrage.

De façon préférentielle, le déclencheur est une gâchette.

Par rapport aux lustreuses déjà existantes, les appareils de lustrage selon l'invention, présentent l'avantage de posséder une fonction supplémentaire, qui est celle du refroidissement de sa tête et de la surface à lustrer, tout en demeurant d'encombrement constant. En outre, ils présentent l'avantage d'être facilement conçus, car ils ne présentent aucune différence structurelle majeure avec ceux déjà existants, si ce n'est l'adjonction d'une tubulure souple, couramment utilisée pour d'autres fonctions.

On donne ci-après une description détaillée d'un mode de réalisation préféré d'un appareil de lustrage selon l'invention, en se référant aux figures 1 à 2.
- La figure 1 est une vue en perspective d'un appareil de lustrage selon l'invention.
- La figure 2 est une vue en coupe de la tête d'un appareil de lustrage selon l'invention.

En se référant à la figure 1, un appareil de lustrage 1 selon l'invention comprend un manche 2 prolongé par une tête 3, ces deux éléments étant disposés à 90° l'un de l'autre. Sur le manche 2, se situent le raccord d'air comprimé, l'échappement d'air situé à l'extrémité libre dudit manche 2, et un déclencheur, sous la forme d'une gâchette, d'un moteur logé au milieu de ce manche 2. Le manche a globalement une forme cylindrique allongée, dotée de petits reliefs de surface, de manière à faciliter la préhension de la lustreuse 1. La tête 3 comprend, notamment, une jupe 4 cylindrique munie d'une double paroi, un plateau 5 et un médian 6 de filtrage constitué d'une mousse de filtrage.

En se référant aux figures 1 et 2, la jupe 4 possède donc, un fond plat 7, une paroi interne 8 et une paroi externe 9 concentriques. La paroi interne 8 dispose d'une pluralité de trous 10, alignés entre eux, et équitablement répartis autour de la périphérie de cette paroi interne 8. La paroi externe 9 comporte une ouverture 20 sous la forme d'un embout rigide, et destinée à recevoir un tuyau 11 souple, en provenance de l'échappement d'air, situé sur le manche 2. Les parois interne 8 et externe 9 prennent naissance sur le fond plat 7 de la jupe 4, et ont la même longueur, cette longueur représentant la dimension de ladite jupe 4 prise suivant son axe de rotation. Ces deux parois 8,9 se rejoignent au niveau de leur extrémité libre, par l'intermédiaire d'une paroi annulaire 12, possédant une pluralité de trous 13 équitablement répartis sur sa longueur. De cette manière, l'air en provenance de l'échappement envahit l'espace libre 14 entre les deux parois 8,9 et s'échappent, d'une part, radialement par les trous 10 de la paroi interne 8, et, d'autre part, longitudinalement par les trous 13 de la paroi annulaire 12 reliant les deux parois 8,9 concentriques de la jupe 4. Le plateau 5 se présente sous la forme d'un disque cylindrique chanfreiné. Autrement dit, ce plateau 5 présente deux surfaces circulaires 15,16 concentriques, de diamètres différents, et dont les circonférences sont reliées entre elles linéairement, sur une vue en coupe. Le plateau 5, qui possède un axe de rotation confondu avec celui de la jupe 4, est transpercé de six canaux 17 longitudinaux, parallèles audit axe de rotation, ces six canaux 17 étant équitablement répartis autour d'un cercle. La mousse 6 de filtrage, qui est supportée par le plateau 5, est cylindrique, et possède un diamètre sensiblement égal à celui de la plus grande surface circulaire 16 du plateau 5. Cette mousse 6 de filtrage, qui possède un axe de rotation confondu avec celui de la jupe 4 et du plateau 5, est transpercé de six canaux 18 longitudinaux, parallèles audit axe de rotation, ces six canaux 18 étant équitablement répartis autour d'un cercle. La mousse 6 est implantée sur le plateau 5, de sorte que les canaux 18 de ladite mousse 6 soient dans le prolongement des canaux 17 dudit plateau 5. Le plateau 5 est positionné sur la tête 6 de la lustreuse 1, de manière à émerger de la jupe 4.

En se référant à la figure 1, la lustreuse 1 comporte un tuyau 11 souple, conventionnel, reliant l'échappement d'air situé sur le manche 2, à l'ouverture 20 pratiquée dans la paroi externe 9 de la jupe 4. Ce tuyau 11, dont l'une des extrémités est rentré dans l'ouverture 20 sous forme d'embout rigide, est destiné à acheminer l'air d'échappement de la lustreuse 1, vers la jupe 4, afin de refroidir la mousse 6 de filtrage, ainsi que la surface de l'objet à lustrer.

Le mode de fonctionnement d'un appareil 1 de lustrage selon l'invention est le suivant. L'opérateur se saisit de la lustreuse 1 par le manche 2, et approche la tête 3 de ladite lustreuse 1, de la surface à traiter. Il actionne la gâchette pour mettre en marche l'appareil 1. Le plateau 5 et la mousse 6 de filtrage se mettent à tourner au contact de la surface à lustrer, tandis que l'air d'échappement est ponctionné par le tuyau 11 souple pour être amené dans la jupe 4. L'air est alors soufflé à l'intérieur de la jupe 4, via les trous 10 de sa paroi interne 8, et vers la surface à traiter, via les trous 13 de la paroi annulaire 12. Il est également soufflé à l'intérieur du plateau 5 et de la mousse 6 de filtrage, via les canaux 17,18 longitudinaux qui les traversent. De cette manière, la surface à lustrer est refroidie, ainsi que la mousse de filtrage 6 et le plateau 5 qui la supporte, ce refroidissement pouvant se traduire par une baisse de température de l'ordre de 20° C sur ces différents éléments.

## Revendications

1. Appareil (1) de lustrage manuel, doté d'un manche (2) et d'une tête (3), ledit manche (2) comprenant un raccord d'alimentation en air, un organe d'échappement d'air, un moteur, et un déclencheur dudit moteur, ladite tête (3) comprenant une jupe (4) et un plateau (5) supportant un médian (6) de lustrage, ledit appareil comprenant un moyen (11) d'acheminement de l'air entre l'organe d'échappement et la tête (3) sous la forme d'un tuyau (11) souple reliant l'organe d'échappement à la périphérie de la jupe (4), de manière à utiliser l'air d'échappement pour refroidir ladite tête (3) ainsi que la surface extérieure à lustrer, **caractérisé en ce que** la jupe (4) est de forme cylindrique et dispose de deux parois concentriques (8,9), la paroi externe (9) comportant une ouverture (20) permettant d'acheminer l'air, en provenance du tuyau (11) souple, dans l'espace (14) situé entre les deux parois (8,9), et **en ce que** la paroi interne (8) dispose d'une pluralité de trous (10), pour diffuser radialement l'air à l'intérieur de la jupe (4).

2. Appareil de lustrage selon la revendication 1, **caractérisé en ce que** le moyen d'acheminement (11) de l'air est extérieur à l'appareil.

3. Appareil de lustrage selon la revendication 1, **caractérisé en ce que** les trous (10) de la paroi interne (8) sont alignés entre eux, et sont équitablement répartis autour d'un cercle.

4. Appareil de lustrage selon l'une quelconque des revendications 1 ou 3, **caractérisé en ce que** les deux parois (8,9) sont reliées entre elles, au niveau de leur extrémité libre, par une paroi annulaire (12) ajourée.

5. Appareil de lustrage selon la revendication 4, **caractérisé en ce que** la paroi annulaire (12) comporte une pluralité de trous (13), équitablement répartis sur sa longueur.

6. Appareil de lustrage selon l'une quelconque des revendications 1 à 5, **caractérisé en ce que** le plateau (5) se présente sous la forme d'un disque plein, dont l'axe de rotation est confondu avec l'axe de rotation de la jupe (4), et **en ce que** le plateau (5) est traversé, suivant sa longueur, par une pluralité de canaux (17) parallèles entre eux, et dont les axes longitudinaux sont parallèles à l'axe de rotation de la jupe (4) et du plateau (5).

7. Appareil de lustrage selon la revendication 6, **caractérisé en ce que** le médian (6) de lustrage se présente sous la forme d'un cylindre traversé, suivant sa longueur, par une pluralité de canaux (18), ledit médian (6) de lustrage étant fixé sur le plateau (5) de sorte que les canaux (17) du plateau et ceux (18) dudit médian (6) soient parallèles entre eux et en continuité les uns des autres.

8. Appareil de lustrage selon l'une quelconque des revendications 6 ou 7, **caractérisé en ce que** le plateau (5) est traversé par six canaux.

9. Appareil selon l'une quelconque des revendications précédentes, **caractérisé en ce que** le médian est une mousse (6) de lustrage.

10. Appareil selon l'une quelconque des revendications précédentes, **caractérisé en ce que** le manche (2) et la tête (3) sont perpendiculaires entre eux.

11. Appareil selon l'une quelconque des revendications précédentes, **caractérisé en ce que** le déclencheur est une gâchette.

## Claims

1. Manual polishing device (1) equipped with a handle (2) and a head (3), said handle (2) comprising an air supply connection, an air exhaust member, a motor, and a tripping device for said motor, said head (3) comprising a skirt (4) and a plate (5) supporting a polishing medium (6), said device comprising a means (11) for feeding air between the exhaust member and the head (3) in the form of a flexible tube (11) connecting the exhaust member to the periphery of the skirt (4) in such a way that the exhaust air is used to cool said head (3) as well as the external surface to be polished, **characterised in that** the skirt (4) is cylindrical and has two concentric walls (8, 9), the outer wall (9) comprising an opening (20) which makes it possible to feed the air coming from the flexible tube (11) into the space (14) located between the two walls (8, 9), and **in that** the inner wall (8) has a plurality of holes (10) for distributing the air radially inside the skirt (4).

2. Polishing device according to claim 1, **characterised in that** the air feed means (11) is outside the device.

3. Polishing device according to claim 1, **characterised in that** the holes (10) in the inner wall (8) are aligned with one another and are distributed uniformly over a circle.

4. Polishing device according to any one of claims 1 to 3, **characterised in that** the two walls (8, 9) are joined together at their free end by a perforated annular wall (12).

5. Polishing device according to claim 4, **characterised in that** the annular wall (12) comprises a plurality of holes (13) which are distributed uniformly over the length thereof.

6. Polishing device according to any one of claims 1 to 5, **characterised in that** the plate (5) is in the form of a solid disc, of which the axis of rotation coincides with the axis of rotation of the skirt (4), and **in that** the plate (5) is penetrated, along its length, by a plurality of mutually parallel ducts (17), of which the longitudinal axes are parallel to the axis of rotation of the skirt (4) and of the plate (5).

7. Polishing device according to claim 6, **characterised in that** the polishing medium (6) is in the form of a cylinder which is penetrated, along its length, by a plurality of ducts (18), said polishing medium (6) being fixed to the plate (5) in such a way that the ducts (17) in the plate and those (18) in said medium (6) are mutually parallel and continuous with one another.

8. Polishing device according to either claim 6 or claim 7, **characterised in that** the plate (5) is penetrated by six ducts.

9. Polishing device according to any one of the preceding claims, **characterised in that** the medium is a foamed polishing material (6).

10. Polishing device according to any one of the preceding claims, **characterised in that** the handle (2) and the head (3) are perpendicular to one another.

11. Polishing device according to any one of the preceding claims, **characterised in that** the tripping device is a trigger.

## Patentansprüche

1. Handpoliergerät, ausgestattet mit einem Griff (2) und einem Kopf (3), wobei der Griff (2) einen Anschluss zur Luftzuführung, ein Luftauslassorgan, einen Motor und eine Auslösevorrichtung des Motors umfasst und der Kopf (3) eine Verkleidung (4) und eine Fläche (5) umfasst, die das Poliermittelstück (6) trägt, wobei das Gerät ein Mittel (11) zur Beförderung der Luft zwischen dem Auslassorgan und dem Kopf (3) in Form eines biegsamen Schlauchs (11) umfasst, der das Auslassorgan mit dem Umfang der Verkleidung (4) so verbindet, dass die Auslassluft zum Kühlen des Kopfs (3) sowie der zu polierenden Außenfläche verwendet wird, **dadurch gekennzeichnet, dass** die Verkleidung (4) von zylindrischer Form ist und über zwei konzentrische Wände (8, 9) verfügt, wobei die äußere Wand (9) eine Öffnung (20) umfasst, die es ermöglicht, die von dem biegsamen Schlauch (11) kommende Luft in den Raum (14) zu leiten, der sich zwischen den zwei Wänden (8, 9) befindet, und **dadurch**, dass die innere Wand (8) über eine Vielzahl von Löchern (10) verfügt, um die Luft radial im Inneren der Verkleidung (4) zu verteilen.

2. Poliergerät nach Anspruch 1, **dadurch gekennzeichnet, dass** das Mittel (11) zur Beförderung der Luft sich außerhalb des Geräts befindet.

3. Poliergerät nach Anspruch 1, **dadurch gekennzeichnet, dass** die Löcher (10) der inneren Wand (8) untereinander ausgerichtet sind und gleichmäßig um einen Kreis verteilt sind.

4. Poliergerät nach einem der Ansprüche 1 oder 3, **dadurch gekennzeichnet, dass** die zwei Wände (8, 9) miteinander auf der Ebene ihres freien Endes durch eine durchbrochene ringförmige Wand (12) verbunden sind.

5. Poliergerät nach Anspruch 4, **dadurch gekennzeichnet, dass** die ringförmige Wand (12) eine Vielzahl von Löchern (13) aufweist, die gleichmäßig über ihre Länge verteilt sind.

6. Poliergerät nach einem der Ansprüche 1 bis 5, **dadurch gekennzeichnet, dass** die Fläche (5) sich in Form einer vollen Scheibe darstellt, deren Drehachse mit der Drehachse der Verkleidung (4) verschmolzen ist, und **dadurch**, dass die Fläche (5) in ihrer Länge von einer Vielzahl von Kanälen (17) durchzogen wird, die zueinander parallel sind und deren Längsachsen parallel zur Drehachse der Verkleidung (4) und der Fläche (5) verlaufen.

7. Poliergerät nach Anspruch 6, **dadurch gekennzeichnet, dass** das Poliermittelstück (6) sich in Form eines Zylinders darstellt, der in seiner Länge von einer Vielzahl von Kanälen (18) durchzogen wird, wobei das Poliermittelstück (6) an der Fläche (5) so befestigt ist, dass die Kanäle (17) der Fläche und diejenigen (18) des Mittelstücks (6) zueinander parallel sind und aneinander anschließen.

8. Poliergerät nach einem der Ansprüche 6 oder 7, **dadurch gekennzeichnet, dass** die Fläche (5) von sechs Kanälen durchquert wird.

9. Poliergerät nach einem der vorhergehenden Ansprüche, **dadurch gekennzeichnet, dass** das Mittelstück (6) ein Polierschaumstoff ist.

10. Gerät nach einem der vorhergehenden Ansprüche, **dadurch gekennzeichnet, dass** der Griff (2) und der Kopf (3) zueinander senkrecht stehen.

11. Gerät nach einem der vorhergehenden Ansprüche, **dadurch gekennzeichnet, dass** die Auslösevorrichtung eine Drückvorrichtung ist.
